# EUROPÄISCHE PATENTSCHRIFT

(11) **EP 1 115 314 B1**
(45) Veröffentlichungstag und Bekanntmachung des Hinweises auf die Patenterteilung: **13.03.2002**
(21) Anmeldenummer: 98952618.1
(22) Anmeldetag: 22.09.1998
(51) Int. Cl.: A47G 27/04

(54) **BODENTEPPICH-VERLEGESYSTEM**
FLOOR CARPET INSTALLING SYSTEM
SYSTEME DE POSE DE TAPIS DE SOL

(43) Veröffentlichungstag der Anmeldung: 18.07.2001
(73) Patentinhaber: GOTTLIEB BINDER GMBH & Co., 71088 Holzgerlingen (DE)
(72) Erfinder: SCHULTE, Axel, D-71088 Holzgerlingen (DE)
(74) Vertreter: Patentanwälte Bartels und Partner
(86) Internationale Anmeldenummer: EP9806020
(87) Internationale Veröffentlichungsnummer: WO0016670

(56) Entgegenhaltungen:
- WO-A-86/01247
- CH-A- 159 114
- DE-A- 19 532 685
- DE-A- 19 646 318
- FR-A- 2 020 476

## Beschreibung

Die Erfindung bezieht sich auf ein Bodenteppich-Verlegesystem mit einem mit seiner Florseite die Nutzfläche bildenden Teppich und einem am Boden befestigbaren Verankerungsmittel, das nach oben vorstehende, pilzartige Verhakungselemente besitzt, die die Form von Stengeln mit endseitigen Verdickungen haben, die mit der der Florseite abgewandten, aus einem schlaufenlosen Material gebildeten Rückseite des Teppichs in Verhakungeingriff kommen.

Ein Bodenteppich-Verlegesystem dieser Art ist bereits aus der DE 195 32 685 A1 bekannt. Bei dem bekannten System ist als am Boden zu befestigendes Verankerungsmittel ein sogenanntes Pilzband vorgesehen, dessen nach oben vorstehende, pilzartige Verhakungselemente mit ihren endseitigen Verdickungen mit einem Filz verhaken, der die Rückseite des zu verlegenden Teppichs bildet. Diese Art der Verankerung des Teppichs weist Unzulänglichkeiten auf. Insbesondere bildet diese Art der Verankerung keinen ausreichend sicheren Verbund zur Verhinderung von Verschiebungen längs der Teppichebene. Dadurch kann es während der Nutzung zu Buckelbildungen und Verwerfungen kommen, insbesondere besteht bei höheren Beanspruchungen, beispielsweise durch Verschieben schwerer Möbelstücke, die Gefahr größerer Beschädigungen.

Der Erfindung liegt die Aufgabe zugrunde, ein Bodenteppich-Verlegesystem zu schaffen, das eine demgegenüber verbesserte Verankerung des Teppichs gewährleistet.

Bei einem Bodenteppich-Verlegesystem der eingangs genannten Art ist diese Aufgabe erfindungsgemäß dadurch gelöst, daß als Verankerungsmittel ein Mikro-Haftverschluß vorgesehen ist, bei dem die Verdickungen der Stengel der Verhakungselemente die Form von tellerförmigen Köpfen haben, die an ihrer Oberseite mit konkaven Vertiefungen versehen sind, und daß die Vertiefungen mit einem eine zusätzliche Verbindung mit der Rückseite des Teppichs bewirkenden Klebstoff versehen sind.

Hierdurch erreicht man eine besonders starre Verbindung gegenüber Relativbewegungen längs der Teppichebene. Dadurch, daß Längsverschiebungen sicher verhindert sind, besteht keine Gefahr von Aufwölbungen oder Verwerfungen, selbst bei starker Beanspruchung.

Ein Mikro-Haftverschluß, der sich für das erfindungsgemäße System besonders gut eignet, ist aus der DE 196 46 318 A1 bekannt. Je nach Warengrund des zu verlegenden Teppichs, d.h. je nach Struktur der Rückseite, kann ein Mikro-Haftverschluß mit einer Stärke des Trägers der Verhakungselemente von 0,1 bis 0,5mm und mit 20 bis 600 Verhakungselementen pro cm² Verwendung finden.

Ein Verfahren zur besonders einfachen Herstellung von Mikro-Haftverschlüssen mit Verhakungselementen mit tellerförmigen Köpfen, wobei die Köpfe an ihrer Oberseite mit konkaven Vertiefungen versehen sind, ist in der deutschen Patentanmeldung 198 28 856.5 vorgeschlagen.

Die Vertiefungen der Köpfe können mit dem eine zusätzliche Verbindung mit der Rückseite des Teppichs bewirkenden Klebstoff beispielsweise durch Aufrakeln versehen sein.

Als Rückseite des Teppichs können textile Materialien in Form von Filzen oder Vliesen vorgesehen sein, ebenfalls lose Drehergewebe oder glatte Gestricke sowie nicht-gewebte Textilien (non-woven-materials).

Nachstehend ist die Erfindung anhand der Zeichnung im einzelnen erläutert. Es zeigen:
- Fig. 1: einen schematisch vereinfacht und abgebrochen gezeichneten Schnitt eines Bodenteppichs mit offenem Flor und schlaufenloser Rückseite;
- Fig. 2: eine perspektivische, stark vergrößert gezeichnete Ansicht eines Mikro-Haftverschlußteiles, wobei ein einzelnes Verhakungselement noch stärker vergrößert und geschnitten dargestellt ist;
- Fig. 3: eine der Fig. 2 entsprechende Ansicht, wobei Vertiefungen an der Oberseite der Köpfe der Verhakungselemente mit Klebstoff versehen sind, und
- Fig. 4: eine abgebrochen und in annähernd natürlicher Größe gezeichnete Draufsicht der schlaufenlosen Rückseite des Teppichs von Fig. 1.

Fig. 1 zeigt in vergrößerter, schematisch vereinfachter Darstellung einen Schnitt eines Bodenteppichs mit Florelementen 1 üblicher Art, die sich von einer Verbindungsschicht 3 nach oben erstrecken und die als Nutzfläche dienende Florseite des Teppichs bilden. Die der Florseite abgewandte Rückseite 5 ist durch ein schlaufenloses Material gebildet. Hierfür kommen Materialien in Frage, die der Teppichstruktur eine gewisse Steifigkeit, Richtungsstabilität und Schnittfestigkeit verleihen. Hierbei kann es sich um Filze oder Vliese handeln, die durch Tuftingverfahren ihren mechanischen Zusammenhalt bekommen und mit der Verbindungsschicht 3 des Teppichs verklebt werden. Auch eignen sich hierfür lose Drehergewebe oder glatte Rechts/Links-Gestricke und andere sogenannte non-woven-Materialien.

Fig. 2 zeigt einen Abschnitt eines Streifens eines Mikro-Haftverschlusses 7, wie er in der DE 196 46 318 A1 aufgezeigt ist. Der im Spalt zwischen einem Druck- und einem Formwerkzeug aus thermoplastischem Kunststoff (in Frage kommen beispielsweise Polyolefine oder Blends von Polyamiden) geformte Streifen, bildet einen folienartigen Träger 9 mit aus dessen Oberseite vorspringenden Stengeln 11. Je nach mechanischem Aufbau und Feinheit der Struktur der Rückseite 5 des betreffenden Teppichs hat die Anordnung der Stengel 11 eine Packungsdichte von etwa 20 bis 600 Stengeln 11 pro cm², bei einer Stärke des Trägers 9 von etwa 0,1 bis 0,5mm. Andere Packungsdichten und/oder Stärken des Trägers 9 können selbstverständlich je nach besonderen Gegebenheiten in Frage kommen.

Wie insbesondere aus der in Fig. 2 stark vergrößert gezeichneten Ausschnittdarstellung erkennbar ist, sind die verdickten Köpfe 13 der Stengel 11 zu einer Pilz- oder Tellerform mit konkav gewölbter Oberseite verformt, so daß innerhalb des Randes der Köpfe 13 eine Vertiefung 15 entsteht.

Wie in Fig. 3 gezeigt, ist die Vertiefung 15 der Köpfe 13 mit einem Klebstoff 17 gefüllt. Dieser kann durch Aufstreichen oder Aufrakeln aufgebracht werden, um nach erfolgtem Verhakungseingriff mit der Rückseite 5 des betreffenden Teppichs eine zusätzliche Bindung zu bewirken. Als Klebstoff kommen beispielsweise Haftkleber auf Acrylatbasis in Frage, beispielsweise 2-Ethylhexylacrylat oder Butylacrylat, vorzugsweise in unterschiedlich gewählten Mischungsverhältnissen, um die Weichmachung, Plastizität und Klebekraft nach Wunsch und Bedarf zu variieren.

Die Haftverschlüsse 7 können bei Verlegen von Teppichen von Wand zu Wand in Form langer Streifen oder Bänder vorgesehen sein. Bei Verlegen des Teppichs in Fliesenform können kürzere, jeweils den einzelnen Fliesen in geeigneter Weise angepaßte Streifenabschnitte vorgesehen sein.

## Patentansprüche

1. Bodenteppich-Verlegesystem mit einem mit seiner Florseite (19) die Nutzfläche bildenden Teppich und einem am Boden befestigbaren Verankerungsmittel (7), das nach oben vorstehende, pilzartige Verhakungselemente (9) besitzt, die die Form von Stengeln (11) mit endseitigen Verdickungen (13) haben, die mit der der Florseite (1) abgewandten, aus einem schlaufenlosen Material gebildeten Rückseite (5) des Teppichs in Verhakungseingriff kommen, **dadurch gekennzeichnet, daß** als Verankerungsmittel ein Mikro-Haftverschluß (7) vorgesehen ist, bei dem die Verdickungen der Stengel (11) der Verhakungselemente die Form von tellerförmigen Köpfen (13) haben, die an ihrer Oberseite mit konkaven Vertiefungen (15) versehen sind, und daß die Vertiefungen (15) mit einem eine zusätzliche Verbindung mit der Rückseite (5) des Teppichs bewirkenden Klebstoff (17) versehen sind.

2. Bodentepppich-Verlegesystem nach Anspruch 1, **dadurch gekennzeichnet, daß** ein Klebstoff (17) auf Acrylatbasis vorgesehen ist.

3. Bodenteppich-Verlegesystem nach Anspruch 1 oder 2, **dadurch gekennzeichnet, daß** Filze oder Vliese als schlaufenloses Material der Rückseite (5) des Teppichs vorgesehen sind.

4. Bodenteppich-Verlegesystem nach Anspruch 1 oder 2, **dadurch gekennzeichnet, daß** lose Drehergewebe oder glatte Gestricke als schlaufenloses Material der Rückseite (5) des Teppichs vorgesehen sind.

5. Bodenteppich-Verlegesystem nach Anspruche 1 oder 2, **dadurch gekennzeichnet, daß** nicht-gewebte Textilien wie Nähwirkstoffe, Nadelfilze oder Nadelflor als schlaufenloses Material der Rückseite (5) des Teppichs vorgesehen sind.

6. Bodenteppich-Verlegesystem nach einem der Ansprüche 1 bis 5, **dadurch gekennzeichnet, daß** die den Verhakungselementen (11) abgewandte Rückseite des Mikro-Haftverschlusses (7) mit dem Boden durch Verkleben verbindbar ist.

## Claims

1. Floor-covering installation system having a carpet, which forms the effective face at its nap side (19), and having an anchoring means (7) which can be fastened to the floor and which has upwardly projecting, mushroom-like hooking elements (9) which are in the form of stalks (11) having thickenings (13) at the end face which are engaged in an interlocking manner with the rear side (5) of the carpet, which rear side (5) is remote from the nap side (1) and which is formed from a loopless material, **characterised in that** a micro-adhesive closure (7) is provided as the anchoring means, in which the thickenings of the stalks (11) of the hooking elements are in the form of plate-shaped heads (13) which are provided with concave recesses (15) at the upper side thereof, and **in that** the recesses (15) are provided with an adhesive (17) which brings about an additional connection to the rear side (5) of the carpet.

2. Floor-covering installation system according to claim 1, **characterised in that** an adhesive (17) on an acrylate base is provided.

3. Floor-covering installation system according to claim 1 or claim 2, **characterised in that** felts or fleeces are provided as the loopless material of the rear side (5) of the carpet.

4. Floor-covering installation system according to claim 1 or claim 2, **characterised in that** loose leno cloths or plain-weave knitted fabrics are provided as the loopless material of the rear side (5) of the carpet.

5. Floor-covering installation system according to claim 1 or claim 2, **characterised in that** non-woven textiles, such as stitch-bonded materials, needled felts or tufted fabrics, are provided as the loopless material of the rear side (5) of the carpet.

6. Floor-covering installation system according to any one of claims 1 to 5, **characterised in that** the rear side of the micro-adhesive closure (7) that is remote from the hooking elements (11) can be connected to the floor by adhesive bonding.

## Revendications

1. Système de pose pour tapis de moquette comprenant un tapis de moquette, dont la face veloutée (1) forme la surface utilitaire, et un moyen d'attache (7) à fixer sur le sol, qui comporte des éléments de blocage (9) en forme de champignons, qui sont conçus sous forme de tiges (11) avec des grossissements (13) aux extrémités, qui entrent en prise avec la face arrière (5) de la moquette opposée à la face veloutée (1) et réalisée dans un matériau non bouclé, **caractérisé en ce que** le moyen d'attache est formé par un micro-système de blocage par adhérence (7), dans lequel les grossissements des tiges (11) formant les éléments de blocage sont conçus comme des têtes (13) en forme d'assiette, dont la face supérieure comporte un creux (15) concave, et **en ce que** les creux sont remplis d'une matière adhésive (17) générant un assemblage supplémentaire avec la face arrière (5) de la moquette.

2. Système de posé pour tapis de moquette selon la revendication 1, **caractérisé en ce qu'**il est prévu une matière adhésive (17) à base d'acrylate.

3. Système de pose pour tapis de moquette selon la revendication 1 ou 2, **caractérisé en ce qu'**il est prévu d'utiliser des feutres ou des nappes de fibres pour le matériau non bouclé formant la face arrière (5) de la moquette.

4. Système de pose pour tapis de moquette selon la revendication 1 ou 2, **caractérisé en ce que** qu'il est prévu d'utiliser des tissus de gaze à claire-voie ou des tricots lisses pour le matériau non bouclé formant la face arrière (5) de la moquette.

5. Système de pose pour tapis de moquette selon la revendication 1 ou 2, **caractérisé en ce que** qu'il est prévu d'utiliser des textiles non tissés, tels que des tissus à mailles, des feutres aiguilletés ou des nappes tuftées pour le matériau non bouclé formant la face arrière (5) de la moquette.

6. Système de pose pour tapis de moquette selon l'une quelconque des revendications 1 à 5, **caractérisé en ce que** la face arrière du micro-système de blocage par adhérence (7), opposée aux éléments de blocage (11), peut être assemblée par collage sur le sol.
